# EUROPÄISCHE PATENTSCHRIFT

(11) **EP 0 246 221 B1**
(45) Veröffentlichungstag und Bekanntmachung des Hinweises auf die Patenterteilung: **31.10.1990**
(21) Anmeldenummer: 87890100.8
(22) Anmeldetag: 14.05.1987
(51) Int. Cl.: A44B 18/00

(54) **Haftverschluss für lösbare Verbindung von Substraten**
Touch-and-close fastener
Fermeture à éléments d'accrochage par contact

(30) Priorität: 15.05.1986 AT 1299/86
(43) Veröffentlichungstag der Anmeldung: 19.11.1987
(73) Patentinhaber: Kumpf, Walter, A-2371 Hinterbrühl (AT)
(72) Erfinder: Kumpf, Walter, A-2371 Hinterbrühl (AT)
(74) Vertreter: Rippel, Andreas, Dipl.-Ing.

(56) Entgegenhaltungen:
- EP-A- 0 145 523
- DE-A- 3 113 020
- FR-A- 2 364 004
- US-A- 3 461 511
- US-A- 3 538 914

## Beschreibung

Die Erfindung betrifft einen Haftverschluß zur lösbaren Verbindung von Substraten, an denen flächige Verbindungselemente angeordnet sind, wobei Verbindungselemente mit über deren Oberfläche verteilten harten Verhakungsgliedern mit komplementären weichen Verhakungsgliedern (Schlaufenglieder) zusammenwirken und ein Verbindungselement beidseitig mit Verhakungsgliedern versehen ist.

Haftverschlüsse mit Bändern mit florartiger bzw. Floroberfläche, wobei die Oberfläche eines Bandes, die Verhakungselemente, wie einen Haken-oder Pilzflor, aufweist, mit der Oberfläche eines Bandes, die korrespondierende Schlaufenelemente aufweist, lösbar verhakbar ist, sind als sogenannte Klettbandverschlüsse, insbesondere am Textilsektor, weit verbreitet.

Derartige Haftverschlüsse und ihre Herstellung sind z.B. in der DE-PS 958 100 und in der DE-AS 1 535 803 beschrieben und werden in der Folge kurz als Velcro-Verschlüsse bezeichnet, wobei "Velcro" ein Warenzeichen ist.

In der Praxis besteht ein derartiger Verschluß ausschließlich aus einem sogenannten Hakenband oder Pilzband (Pilzkopfband), das einseitig Verhakungselemente aufweist, und einem sogenannten Florband (Flauschband, Velourband), das einseitig korrespondierende Schlaufenelemente aufweist. Die Verhakungselemente sind dabei aus thermoplastischen Kunststoffen hergestellt.

Diese Thermoplaste erweichen bei Bügeltemperatur, so daß beim Bügeln eines Kleidungsstücks der Verschlußbereich nicht gebügelt werden darf, was an sich optisch ungünstig ist, da das Kleidungsstück dann immer einen ungebügelten Eindruck macht, aber häufig doch der Verschlußbereich unter Zerstörung der Haftwirkung gebügelt wird. Auch bei Kochtemperaturen ist Schädigung möglich, wobei Waschhinweise häufig übersehen werden. Diesen Velcro-Verschlüssen haften somit wesentliche Nachteile an.

In der DE-OS 2 256 626 ist ein besonderes Velcro-Verschlußsystem mit starren Verhakungselementen beschrieben, die mit den komplementären Verhakungselementen nur dann eine Verbindung zulassen, wenn stark zusammengedrückt wird. Dazu ist eine kompressible Polsterschicht vorgesehen, und korrespondierende Halteelemente können einander nur nach Zusammendrücken dieser Schicht erreichen. Es ist bei einer Ausführungsform angegeben, daß auf eine derartige Polsterschicht beidseitig ein Verhakungsband aufgebracht werden kann, wobei man einen flachen Gegenstand erhält, dessen beide Flächen die Möglichkeit zu einer Verhakung bieten. Es wurde dabei offenbar daran gedacht, entweder die eine oder die andere Seite zu benützen, was z.B. bei Abnützung der einen Seite möglich wäre. Die oben aufgezeigten Nachteile der bekannten Verschlüsse können auch durch diesen Verschluß nicht beseitigt werden.

In der EP-A 0 145 523 ist ein Haftverschluß zur Befestigung von Überzügen an Autositzen beschrieben. Hiezu ist ein Band vorgesehen, das an einer Seite Verhakungselemente und an der anderen Seite Verankerungselemente aufweist. In einer Spritzform wird das Band mit dem Schaumstoffkörper des Sitzes so verbunden, daß der eingespritzte Schaumstoff in die Zwischenräume zwischen den Verankerungselementen eindringt und derart nach dem Aushärten das Band mit dem Schaumstoffkörper unlösbar verbunden ist. Auf das Band kann dann lösbar ein mit Schlaufenelementen versehener Sitzüberzug aufgebracht werden. Ein derartiger Verschluß ist nur sehr beschränkt brauchbar, weil das Band und der Schaumstoffkörper fest miteinander verbunden sind, zur lösbaren Verbindung demnach nur die eine Seite des Bandes zur Verfügung steht.

Es bestand somit die Aufgabe, einerseits die beschriebenen Nachteile zu vermeiden und andererseits Haftverschlüsse für verschiedene Anwendungsgebiete brauchbar zu machen. Derartige Bänder- bzw. Plattenkombinationen könnten nämlich nicht nur auf dem Textilsektor eingesetzt werden, sondern überall, wo Substrate temporär miteinander verbunden werden sollen, z.B. für Transport- oder Förderzwecke, oder wenn zwei Bänder in einer Behandlungsvorrichtung zeitweilig aneinander anliegend ohne gegenseitige Verschiebung bewegt werden sollen. Dabei wäre es günstig, wenn die mit Verbindungselementen versehenen Substrate als solche nicht aneinander oder an anderen Körpern haften, sondern erst im Bedarfsfall miteinander kraftschlüssig verbunden werden können.

Zur Lösung dieser Aufgabe wird erfindungsgemäß vor allem vorgeschlagen, daß der Verschluß aus drei Verbindungselementen gebildet ist, von denen zwei an jeweils verschiedenen Substraten angebracht und von mindestens einem, beidseitig von den beiden anderen Verbindungselementen lösbaren Mittelelement in Form eines Bandes oder einer Platte zusammengehalten sind.

Das mittlere Band oder die Platte ist dabei vorzugsweise unabhängig von den beiden anderen Bändern, so daß es entfernt werden kann; beispielsweise dann, wenn ein unbeabsichtigtes oder mißbräuchliches Verbinden der Substrate ausgeschlossen werden soll. Auf diese Weise ist es auch möglich, das mittlere Band oder Platte zum zeitweiligen Verbinden verschiedener Substratpaare heranzuziehen, beispielsweise verschiedener Formkörper, Namensbänder, Dekorationsgegenstände u.dgl. Auf dem textilen Sektor ist ein Beispiel das Vorsehen von einem Verschluß-Mittelband für mehrere Garnituren von beispielsweise Bettwäsche.

Es kann auch günstig sein, z.B. bei nicht waschbaren Kleidungsstücken, das mittlere Band zumindest an einem Ende mit den beiden anderen Verschlußbändern zu verbinden. In einem Fall kann dadurch das Band nicht verloren gehen, der Verschlußbereich aber gebügelt werden, im anderen Fall ein Doppelverschluß mit bevorzugter Trennfläche ausgebildet werden.

Trennflächen mit verschiedenem Aufreißwiderstand können z.B. erzielt werden, wenn das mittlere Band oder die Platte beidseitig mit Verhakungsgliedem mit unterschiedlicher Anzahl und/oder Ausbildung der Verhakungsglieder je Oberfläche ausgebildet wird. Bei der Ausbildung kann z.B. die Höhe, Dicke und Länge, die Form und die Materialwahl variiert werden; es ist auch möglich, eine Oberfläche mit Haken und die andere mit Pilzen auszurüsten.

Auf diese Weise wird erreicht, daß ein zentrales Hakenband beim gewöhnlichen Aufreißen des Verschlusses immer an einer Seite mit einem korrespondierenden Florband verbunden bleibt, von dem es anschließend abgerissen werden kann, wenn dies nötig erscheint.

Mit dieser Anordnung lassen sich z.B. übereinander liegende Taschenfächer voneinander trennen, von denen im Normalfall nur eines geöffnet wird. Ein Diebstahl wäre dann auch bei geöffneter Tasche in aller Regel auf das geöffnete Fach beschränkt; das andere Fach stellt ein Sicherheitsfach dar.

Bei Kleidungsstücken, die nicht gebügelt werden, ist dabei auch möglich, beide Enden der Bänder miteinander zu verbinden.

Ein weiterer Grundgedanke zur Anwendung des dreiteiligen Verschlusses besteht in der Möglichkeit, ein und dasselbe Objekt (Kleidungsstück etc.) damit so auszurüsten, daß es ohne jede weitere Bearbeitung entweder ständig geschlossen oder aber nach Entfernung des Mittelbands ständig geöffnet bleibt und anders als durch Veränderung (Bearbeitung wie Nähen etc.) oder Einsetzen des Doppelbandes auch nicht wieder verschlossen werden kann bzw. umgekehrt.

Der erfindungsgemäße Haftverschluß mit Mittelband kann insbesondere auf dem textilen Sektor überall dort mit Vorteil eingesetzt werden, wo die Anwendung des herkömmlichen, 2-lagigen Haftverschlusses entweder ausgeschlossen oder mit Nachteilen verbunden ist. Z.B. sind für den herkömmlichen Haftverschluß alle Anwendungen ausgeschlossen, bei denen der Verschluß höheren Temperaturen ausgesetzt ist, oder wo eine Kombination von Druck und höheren Temperaturen ausgeübt wird.

Weiterhin sind alle Anwendungen nur sehr bedingt möglich, bei denen ein oder beide Trägerstoff(e) eine velourartige, flauschartige, gestrickte, gehäkelte oder sonstige maschenartige oder sehr empfindliche Oberfläche aufweisen. Der Grund dafür ist ein ständiges Verhaken der harten Verhakungselemente - vor allem in geöffnetem Zustand - mit den Trägerstoffen. Dies ergibt zumindest lästige Störungen (z.B. beim Aus- und Anziehen von Kleidungsstücken), oftmals aber auch Beschädigungen bis Zerstörungen an den Trägerstoffen selbst oder - beim Waschen oder Reinigen - an anderen Kleidungsstücken.

Alle diese Nachteile können mit dem erfindungsgemäßen Haftverschluß einfach ausgeschaltet werden, der auch in Bereichen, die durch den herkömmlichen Haftverschluß aus funktionellen Gründen nicht abgedeckt werden können, voll einsetzbar ist, z.B. in Anwendungsbereichen, bei denen es vorteilhaft ist, ohne nochmalige Bearbeitung die Haftkräfte zu verändern. Dies kann beispielsweise durch seitenverkehrtes Wiedereinsetzen des Mitteibandes mit unterschiedlichen Aufreißwiderständen pro Oberfläche oder durch Herausnehmen des ursprünglich eingesetzten Mittelbandes und Austauschen gegen ein Mittelband mit anderen (größeren oder kleineren) Haftkräften erfolgen, was z.B. ein versuchsweises Ermitteln der idealen Haftkräfte bei Neuentwicklungen etc. bzw. ebenfalls auch Korrigieren einmal gewählter Haftkräfte ermöglicht.

Im Rahmen der Erfindung liegen auch Anwendungsbereiche, in denen ein Nähen, Kleben oder sonstiges Aufbringen von Haftbändern (hart und weich) nicht möglich oder nicht erwünscht ist, aber trotzdem Oberflächen, die selbst Verhakungsmittel aufweisen, miteinander verbunden werden sollen, z.B. bei der Befestigung von Polstern aneinander. Die beiden äußeren Verbindungselemente werden dann von den Oberflächen der Substrate selbst gebildet.

Es ist auch der Einbau von "Solltrennstellen" (auch mit unterschiedlichen Haftkräften insgesamt oder pro Oberfläche) in Arbeitsbekleidungen, die der Sicherheit dienen, möglich:
Z.B. "Abreißärmel" bei Gefahr des Einwickeins, Hängenbleibens, etc.,
"Abreißschürze" bei Gefahr des Einwickeins, Hängenbleibens, etc.

Besondere wirtschaftliche Vorteile ergeben sich bei einem Bettwäscheverschluß: Große Vorteile liegen einerseits im sparsamen Einsatz des Mitteibandes (Haken oder Pilz) - man benötigt pro Kissen oder Tuchent nur ein Stück - und andererseits in der enormen Vereinfachung des Handlings (Öffnen, Verschließen) gegenüber allen üblichen Verschließmöglichkeiten; Reperaturen kommen nicht vor. Die Velour-Außenbänder sind ohne Mehraufwand bei der Herstellung des Überzuges anzunähen. Bei Verlust des Mittelbandes ist eine einfache Ergänzung von der Vorratsrolle möglich. Ein besonders vorteilhafter Einsatz des 3-Band-Haftverschlusses ergibt sich in Krankenhäusern, Anstalten, Heimen, Hotels etc., wo die Arbeitszeit ein erheblicher Kostenfaktor ist.

Bei der Konfektion von Arbeits- und Arbeitsschutzbekleidung kann der 3-Band-Haftverschluß ohne Mehraufwand eingearbeitet werden. Wirtschaftliche Vorteile sind hier durch funktionelle Vorteile, eventuell auch durch Sicherheitsvorteile (Schnellabtrennung eines Kleidungsteiles bei Überschreiten einer bestimmten vorgewählten Haftkraft) zu erwarten.

Als Beispiele für die Kriterien, die bei der erfindungsgemäß vorgesehenen Variation bzw. Einstellung der Aufreißwiderstände herangezogen werden können, seien die folgenden genannt:
Bei den harten Verhakungsmitteln:
   Art der Verhakungsmittel (Haken oder Pilz)
   Form (Dicke, Länge, Höhe, Hakenform, Pilzkopfform- und -größe)
   Material (spezielle Eigenschaften)
   Dichte der Verhakungselemente
   Anordnung der Verhakungselemente auf der Oberfläche
   Einbindung der Verhakungselemente in den Grund
   Ausrüstung (Fixierung) der Verhakungselemente
   Kombination (Mischung) beider Verhakungsmittel auf einer Oberfläche
Bei den weichen Verhakungselementen:
   Art der Verhakungsmittel (Velour bis Flausch als
   Typenbegriffe)
   Material
   Dichte
   Ausrüstung, Nachbehandlung
   Kombination (Mischung) von Velour und Flausch pro Oberfläche oder längere/kürzere, härtere/weichere Elemente.
Beim Mittelband
   können die oben genannten Hauptkriterien zur Erzielung unterschiedlicher Aufreißwiderstände herangezogen werden,
   z.B.: eine Oberfläche Pilze, andere Oberfläche Haken
   eine Oberfläche höhere Haken (oder Pilze), andere Oberfläche niedrigere Haken (oder Pilze),
   eine Oberfläche dichtere, die andere Oberfläche weniger dichte Anordnung gleicher oder ungleich geformter Haken oder Pilze.

Alle obigen Kriterien können sowohl bei den Seitenbändern als auch beim Mittelband kombiniert werden. Eine besonders einfache Kombination ist ein Mittelband mit beidseitig gleicher Oberflächenausbildung und zwei verschiedene Seitenbänder. Ebenso können auch zwei gleiche Seitenbänder mit einem Mittelband kombiniert werden, das ungleiche Oberflächenausbildung aufweist, z.B. andere oder mehr Verhakungsmittel auf einer Seite. Dann muß das Mittelband aber gezielt seitenrichtig eingesetzt werden. Die Anordnung der Verhakungsmittel auf den Seitenbändern und dem Mittelband kann bezüglich einer Variation von deren Dichte beispielweise so erfolgen, daß verhakungsmittelfreie Zonen vorliegen, die Bänder somit z.B. in Längs- und/oder Querrichtung unterteilt sind, wobei vorzugsweise die Verhakungszonen dann gleich ausgebildet sind, so daß die unterschiedliche Haftkraft nur eine Funktion der haftenden Fläche ist. Unter Dichte der Verhakungsmittel wird im allgemeinen deren Anzahl bezogen auf jeweils eine Gesamtseite eines Bandes verstanden, mit der obigen Maßgabe, daß keine gleichmäßige Verteilung vorliegen muß.

In an sich bekannter Weise kann die erfindungsgemäße 3-Elementkombination auch längs- und/oder quer-elastische Bänder aufweisen; als Mittelband können auch "Rücken an Rücken" aneinandergefügte, einseitig Verhakungsmittel aufweisende, Bänder eingesetzt werden. Auf diese Weise sind insbesondere Mittelbänder mit verschiedenen Seiten sehr einfach herstellbar; auch gleichartige Bänder können zusammengefügt oder einfach der Länge nach gefaltet und z.B. verklebt oder vernäht werden.

Die erfindungsgemäße 3-Elementkombination kann auch in entsprechender Vervielfachung angeordnet werden, z.B. zum reihenweisen Verbinden von Substraten. Wesentlich ist dabei das funktionelle Zusammenwirken über jeweils ein Mittelelement, d.h. die Kombination ABA bzw. BAB anstelle von wie bisher AB. Dabei ist auch der Einsatz mehrerer Mittelelemente pro Kombination möglich, so z.B. bei einem breiten Verschluß mehrere schmale Mittelelemente nebeneinander.

Die Erfindung wird nachstehend anhand eines Ausführungsbeispieles unter Bezugnahme auf die Zeichnung näher erläutert, in der Fig. ein Mittelelement und Fig. 2 das Zusammenwirken des Mittelelementes nach Fig. I mit korrespondierenden Seitenelementen zeigt.

Fig. 1 zeigt ein bandförmiges Substrat 1, das an einer Seite einen Hakenflor 1a und an der anderen Seite einen Pilzflor 1 b aufweist. Dieses Mittelband 1 korrespondiert nach Fig. 2 mit zwei gleichartigen Seitenbändern 2, die einseitig einen Schlaufenflor 2a tragen, in den jeweils der Hakenflor 1a bzw. der Pilzflor 1b eingreifen. Beim Trennen der Bänder wird zuerst das Seitenband abgelöst, das mit dem Hakenflor 1a korrespondiert, da die Haftkraft zwischen Pilzflor 1 und Schlaufenflor 2a höher liegt als die zwischen Hakenflor 1a und Schlaufenflor 2a; mit anderen Worten weist die dargestellte Verbindungselementkombination eine bevorzugte Trennfläche auf.

## Patentansprüche

1. Haftverschluß zur lösbaren Verbindung von Substraten, an denen flächige Verbindungselemente (1, 2) angeordnet sind, wobei Verbindungselemente (1) mit über deren Oberfläche verteilten harten Verhakungsgliedern (1 a, 1 b) mit komplementären weichen Verhakungsgliedern (2a) (Schlaufenglieder) zusammenwirken und ein Verbindungselement (1) beidseitig mit Verhakungsgliedern (1a, 1b) versehen ist, dadurch gekennzeichnet, daß der Verschluß aus drei Verbindungselementen (1, 2) gebildet ist, von denen zwei (2) an jeweils verschiedenen Substraten angebracht und von mindestens einem, beidseitig von den beiden anderen Verbindungselementen (2) lösbare Mittelelement (1) in Form eines Bandes oder einer Platte zusammengehalten sind.

2. Haftverschluß nach Anspruch 1, dadurch gekennzeichnet, daß ein Band (1) oder Platte mit beidseitigen harten Verhakungsgliedern (1a, 1b) als mittleres Band oder Platte zwischen zwei Bändern (2) oder Platten mit Schlaufengliedern (2a) angeordnet ist.

3. Haftverschluß nach Anspruch 1 oder 2, dadurch gekennzeichnet, daß die Oberflächen der Bänder (1) oder Platten zur Erzielung von je Oberfläche verschiedenem Aufreißwiderstand mit unterschiedlich ausgebildeten Verhakungsgliedern (1a, 1 b) versehen sind.

4. Haftverschluß nach Anspruch 3, dadurch gekennzeichnet, daß die harten Verhakungsglieder einerseits als Haken (1a) und anderseits als Pilze (1b) ausgebildet sind.

5. Haftverschluß nach einem der Ansprüche 1 bis 4, dadurch gekennzeichnet, daß die Bänder (1, 2) oder Platten an zumindestens einem Ende miteinander verbunden sind.

6. Haftverschluß nach einem der Ansprüche 1 bis 5, dadurch gekennzeichnet, daß die Bänder (1) oder Platten mit über deren Oberflächen ungleichmäßig verteilten - insbesondere streifenartig angeordneten - Verhakungsgliedern (1 a, 1 b) versehen sind.

## Claims

1. An adhesion connector for the releasable connection of substrates which comprises flat connecting elements (1, 2) formed over their surfaces with surface arrays of attachment members in a multiply complementary configuration with the attachment members on one of the elements (1) being formed with relatively hard hook-members (1a, 1b) while the attachment members on the other element are formed with complementary soft-hook engagement structures (loop members), one connecting element (1) has on each of two opposite sides attachment members (1 a, 1 b), characterized in that the adhesion closure comprises three connection elements of which two (2) are connected to different substrates, an intermediate connecting element (1) is removable insertable between the first two and in the form of a band or a plate.

2. The adhesion connector defined in claim 1 characterized in that said intermediate strip (1) or plate is formed on opposite sides with relatively hard-hook members (1 a, 1 b), the formations engageable by said hard-hook members being constituted as loop members (2a) on two strips (2) or plats.

3. The adhesion connector defined in claim 1 or 2 characterized in that separations with different pealing resistances can be generated by providing the surfaces of the strip (1) or plates with different attachment members (1 a, 1 b) on opposite sides thereof.

4. The adhesion connector defined in claim 3 characterized in that the hard-hook members on one side of said intermediate strip are simple hooks (1 a) and the hard-hook members on the opposite side of said intermediate strip are mushroom heads (1b).

5. The adhesion connector defined in one of the preceding claims characterized in that the strips (1, 2) or plates are attached together at at least one end thereof.

6. The adhesion connector defined in one of the preceding claims characterized in that the attachment members (1 a, 1 b) of the strips (1) or plates are nonuniformly distributed thereover, in particular the attachment members are provided in a strip pattern.

## Revendications

1. Fermeture autoagrippante pour l'assemblage amovible de substrats sur lesquels sont disposés des éléments de fixation (1, 2) en nappe, des éléments de fixation (1) munis d'organes d'accrochage (1a, 1b) durs répartis sur leurs surfaces coopérant avec des organes d'accrochage complémentaires souples (2a) (éléments à boucles) et un élément de fixation (1) étant muni sur les deux faces d'organes d'accrochage (1a, 1 b), caractérisée en ce que la fermeture est constituée par trois éléments de fixation (1, 2) dont deux (2) sont disposés sur des substrats respectivement différents et maintenus ensemble par au moins un élément médian (1) sous forme de bande ou de plaque pouvant être séparée des deux côtés des deux autres éléments de fixation (2).

2. Fermeture autoagrippante selon la revendication 1, caractérisée en ce qu'une bande (1) ou une plaque portant sur les deux faces des organes d'accrochage durs (1a, 1b) est disposée en tant que bande ou plaque médiane entre deux bandes (2) ou plaques munies d'éléments à boucles (2a).

3. Fermeture autoagrippante selon l'une des revendications 1 ou 2, caractérisée en ce que les surfaces des bandes (1) ou plaques sont munies d'organes d'accrochage (1 a, 1 b) de conformation différente en vue d'obtenir une résistance à l'arrachage différente pour chaque surface.

4. Fermeture autoagrippante selon la revendication 3, caractérisée en ce que les organes d'accrochage durs sont conformés d'une part en crochets (1 a) et, d'autre part, en champignons (1 b).

5. Fermeture autoagrippante selon l'une des revendications 1 à 4, caractérisée en ce que les bandes (1, 2) ou plaques sont rattachées les unes aux autres à au moins l'une des extrémités.

6. Fermeture autoagrippante selon l'une des revendications 1 à 5, caractérisée en ce que les bandes (1) ou plaques sont munies d'organes d'accrochage (1a, 1b) répartis de manière irrégulière - en particulier sous forme de bandes - sur leurs surfaces.
